# EUROPÄISCHE PATENTSCHRIFT

(11) **EP 1 017 064 B1**
(45) Veröffentlichungstag und Bekanntmachung des Hinweises auf die Patenterteilung: **06.05.2004**
(21) Anmeldenummer: 98890382.9
(22) Anmeldetag: 30.12.1998
(51) Int. Cl.: H01B 13/02, D07B 5/10

(54) **Verfahren zur Herstellung einer Kabelverseilung mit wechselnder Schlagrichtung aus Einzelelementen kreissektorförmigen Querschnitts**
Method for manufacturing a cable with alternating twist direction from elements of sector-shaped cross-section
Procédé de fabrication d'un cable avec sens de cablage alterné comportant des éléments à section transversale en forme de secteur

(43) Veröffentlichungstag der Anmeldung: 05.07.2000
(73) Patentinhaber: Rosendahl Maschinen GmbH, 8212 Pischelsdorf (AT)
(72) Erfinder: Seibert, Gerhard, Ing., 2500 Baden (AT)
(74) Vertreter: Beer, Manfred, Dipl.-Ing.

(56) Entgegenhaltungen:
- EP-A- 0 749 131
- DE-A- 3 607 443
- GB-A- 2 242 446

## Beschreibung

Die Erfindung betrifft ein Verfahren zum Herstellen einer (Kabel-)Verseilung mit wechselnder Schlagrichtung aus Verseilelementen kreissektorförmiger Querschnittsform mit einem in wechselnder Drehrichtung angetriebenen Verseilkopf, der zum Aufbringen der Verdrehkräfte für die Verseilelemente an deren Querschnittsform angepaßte Führungen hat, und einem in Arbeitsrichtung vor dem Verseilkopf angeordneten, gestreckten Drallspeicher (Strecke L), der eine Anzahl von Schlägen (Umdrehungen) einer Drehrichtung der Verseilelemente speichert, wobei die Verseilelemente über ihre Elastizitätsgrenze (plastisch) verformt (verdreht) werden.

Verfahren zum Verseilen mit wechselnder Schlagrichtung sind für runde Adern bekannt. Sektorförmige Verseilelemente (Drähte) müssen jedoch, anders als runde Drähte, wegen ihrer "Paßform" im Seil zusätzlich einmal pro Schlag (Umdrehung) um ihre Achse verdrillt werden (Verseilen ohne Rückdrehung). Das bedeutet, daß auf die einzelnen Verseilelemente (Drähte/Adern), bezogen auf deren Längsachsen, hohe Drehmomente aufgebracht werden müssen.

Die EP-A1-0582802 beschreibt eine Verseilmaschine zum Verseilen mit wechselnder Schlagrichtung für Drähte mit runder Querschnittsform. Sie besteht aus einer feststehenden Einlaufführung in einen Drallspeicher und einem hin- und herrotierenden Legekopf mit Führungen für jeden Draht. Wenn die Drähte um ihre Achse verdrillt werden sollen, müssen sie im Legekopf drehfest gehalten werden. Es ist naheliegend, dafür formschlüssig der Drahtquerschnittsform angepaßte Führungen einzusetzen.

Mit formschlüssigen Führungen im Verseilkopf kann zwar auf die einzelnen Drähte das erforderliche Torsionsmoment aufgebracht werden, wenn jedoch die sektorförmigen Leiter, mit z.B. 95 mm² Querschnittsfläche, aus massivem Aluminium bestehen, haben diese nur sehr geringe Elastizität, so daß sie bereits in der Speicherstrecke (bei Anwendung praktikabler Schlagzahlen in einer Drehrichtung und praktikabler Länge der Speicherstrecke) hinsichtlich ihrer Verdrehung plastisch verformt werden.

Sektorförmige Aluminium-Leiter mit Querschnitten von etwa 50 bis 240mm² werden bei einer Drehung um 360° (1 Schlag) auf Längen unter 14m bis 30m bereits plastisch verformt. Die realen Schlaglängen betragen aber nur 0,8 bis 2m. Dies hat beim Starten der Verseilung bereits nach der ersten Drehrichtungsumkehr zur Folge, daß die Verdrehsteigung in den einzelnen Adern an jeder Stelle der Speicherstrecke wellenförmig unterschiedlich ist.

Diese Verdrehung ist im wesentlichen eine plastische Verformung und die Winkellage der Verseilelemente ändert sich daher ständig an jeder Stelle der Verseilelemente während ihres Laufes zur Verseilscheibe.

Aufgrund der plastischen Vorverformung der Verseilelemente (Adern) in der Speicherstrecke laufen die einzelnen Verseilelemente stellenweise sprunghaft wechselnd, mit großen torsionsmäßigen Versatz relativ zur Richtung der Führungen in den Verseilkopf ein, so daß deren Isolierung beschädigt werden kann. Mit einer formschlüssigen Rollenführung lassen sich durchlaufende Verseilelemente zwar nach der Rollenführung gut verdrillen - auf der Einlaufseite in die Führung erzeugt eine sprunghafte Steigungsänderung sehr leicht einen "Überschlag" in der Führung. Anderseits werden auch sektorförmige Verseilelemente verwendet, die aus Einzeldrähten verseilt und dann sektorförmig verformt wurden. Diese, wenn sie im unteren Querschnittsbereich liegen, bleiben im Drallspeicher im elastischen Bereich, so daß ihr Einlauf in die Verseilscheibe gleichmäßig erfolgt.

Die DE 3607443 A1 beschreibt eine SZ-Verseileinrichtung, bei der die Torsion der Verseilelemente durch eine besondere Ausführung des verseilnippels aufgebracht wird, und die Speicherrohrlänge so gewählt wird, daß sie wenigstens dem Abstand zwischen zwei Umkehrstellen entspricht.

Die DE 3607443 A1 beschreibt weiters einen Drallspeicher, bei dem ein zusätzlicher Verseilnippel auf der Einlaufseite und ein "Aufseilnippel" auf der Auslaufseite vorgesehen ist, so daß die Adern bereits in der Speicherstrecke formschlüssig miteinander verseilt werden, allerdings mit einer größeren Schlaglänge als am fertigen Seil.

Vergleicht man die eingangs genannten Schlaglängen, bei denen eindrähtige, große Aluminium-Leiter plastisch verdrillt werden (13 bis 30m), mit den üblichen, dafür vorgesehenen Schlaglängen (0,8 bis 2m), dann muß man davon ausgehen, daß dieses bekannte Verfahren nur für kleinere, aus Einzeldrähten verseilte Leiterseile vorgesehen ist, die so elastisch sind, daß im Drallspeicher kaum eine bleibende Verdrehung entsteht.

Ziel dieser Erfindung ist es, ein Verfahren zur Verfügung zu stellen, bei dem auch steife, sektorförmige Verseilelemente (Adern) zum Zeitpunkt des Einlaufs in die sich hin- und herdrehende Verseilscheibe, relativ zur Scheibe in ihren formschlüssigen Führungen immer die richtige Winkellage haben (also mit der Spitze zum Zentrum der Verseilscheibe zeigen) und dadurch gleichmäßig einlaufen.

Diese Aufgabe wird mit der Erfindung zunächst dadurch.gelöst, daß die vor dem Drallspeicher angeordneten, stationären Führungen für jedes Verseilelement ebenfalls an jedes Sektorprofil angepaßte kreissektorförmige Führungen zum Aufbringen eines Drehmoments auf die einzelnen Verseilelemente haben, wobei diese stationären Führungen die einzelnen Verseilelemente bereits in die dem Verseilverband (Kabel) entsprechende Winkellage bringen, und der Abstand zwischen der Verseilscheibe und den Führungen einem geradzahligen Vielfachen des Abstandes der Wendestellen am fertigen Verseilverband (Kabel) entspricht.

Von Vorteil ist dabei, daß das freie Verdrehen der Verseilelemente (Adern) um ihre eigene Achse und damit ihre plastische Verformung auf dieser Strecke nicht behindert wird, z.B. durch formschlüssige Führungen im Drallspeicher. Ferner ist es vorteilhaft, wenn diese Abstände für alle Verseilelemente (Adern) gleich sind.

Der Abstand der stationären Führungen bis zur Verseilscheibe ist mit Vorteil größer als die Länge des sogenannten Drallspeichers, der nur die Umschlingung der Verseilelemente (Adern) begrenzt, und in dem die Verseilelemente (Adern) sehr nahe zur Verseilachse geführt werden müssen. Die verdrehfesten Führungen können bereits weit vor dem Einlauf in den Drallspeicher, in der Nähe der Ablaufspulen angeordnet sein, also auch mit großem Abstand zur Verseilachse, weil sie nur die Verdrehung der Verseilelemente (Adern) um ihre eigene Achse beeinflussen sollen. Je größer der Abstand der stationären Führungen zu der Verseilscheibe ist, umso mehr Schläge einer Drehrichtung können ausgeführt werden.

Zur genauen Feststellung der optimalen Einstellung (Schläge einer Richtung, Schlaglänge) kann auch (wie in Fig. 1 gezeigt), die relative Verdrehung der Verseilelemente (Adern) in der Nähe des Verseilkopfes gemessen und gegebenenfalls zur Feinkorrektur des Einstellverhältnisses verwendet werden.

Bei im Drallspeicher im wesentlichen plastisch vorverdrehten Drähten soll das Längenverhältnis 2, 4, 6 möglichst genau eingehalten werden, am größten würde die Materialbeanspruchung bei Längenverhältnissen von 1, 3, 7 werden.

Weitere Einzelheiten der Erfindung ergeben sich aus der nachstehenden Beschreibung, in der auf die angeschlossenen Zeichnungen Bezug genommen ist.
Fig. 1 zeigt eine Vorrichtung zum Verseilen sektorförmiger Verseilelemente;
Fig. 2 zeigt die Querschnittsform der zum Verseilverband verseilten Verseilelemente; und
Fig. 3 zeigt einen Schnitt durch den Verseilkopf (Verseilscheibe).

Die Verseilelemente 1 laufen von nicht dargestellten Ablaufspulen zu stationären Führungen 9, welche die Verseilelemente, ähnlich wie im Verseilkopf 4 (Fig. 3) mit profilierten Rollen 2, 3 in der richtigen Winkellage halten. Im Abstand "L", welche in diesem Ausführungsbeispiel gleichzeitig der Länge des Drallspeichers entspricht, von den stationären Führungen 9 befindet sich ein Verseilkopf 4, der die Verseilelemente 1 mit abwechselnder Drehrichtung verseilt.

Im Bereich des Drallspeichers, also zwischen den Führungen 9 und dem Verseilkopf 4 befindet sich eine frei mitlaufende (um eine Längsachse frei drehbare) Stützscheibe 8, deren Aderdurchführungen größer sind als der Durchmesser der Verseilelemente 1, so daß das freie Verdrillen der Verseilelemente 1 um sich selbst nicht behindert wird.

Die Stützscheibe 8, es können auch mehrere Stützscheiben vorgesehen sein, stellt den gestreckten Drallspeicher dar, und verhindert in bekannter Art ein Verknoten der Adern vor der Verseilscheibe (Verseilkopf) 4. Der Abstand L zwischen der stationären Führung 9 und dem Verseilkopf 4, die beide mit formschlüssig an den Verseilelementen 1 angreifenden, und im Ausführungsbeispiel als Rollen ausgebildeten Führungen 2, 3 ausgestattet sind, entspricht zweimal dem Abstand zweier Wendestellen am fertigen Verseilverband (Kabel), so daß die plastisch um ihre Achse verdrehten Verseilelemente 1 genau und ohne Verkanten in die Führungen 2, 3 des Verseilkopfes 4 einlaufen. Nach dem Verseilkopf 4, der mit Hilfe eines Motors 5 gedreht werden kann, laufen die Verseilelemente 1 zu einem Verseilnippel 6, in dem sie beispielsweise zu dessen in Fig. 2 gezeigten Verseilverband (Kabel) zusammengeführt werden.

In Fig. 1 ist noch eine vor dem Verseilkopf 4 angeordnete Einrichtung 7 dargestellt, an der mit frei drehbaren sektorförmigen Nippeln die tatsächliche Winkellage der Verseilelemente 1 auf bekannte Art durch elektrische Winkelgeber abgetastet werden kann. Eine Abweichung aus der Soll-Lage kann dann zur Korrektur der Schlaglängen-Einstellung herangezogen werden.

Fig. 2 zeigt einen Querschnitt durch einen fertigen Verseilverband (Kabel) aus vier Verseilelementen 1, die als 90 Grad-Sektoren ausgebildet sind.

Fig. 3 zeigt einen Schnitt durch den Verseilkopf (Verseilscheibe 4) mit den Führungsrollen 2 und 3.

Die formschlüssigen Führungen für die vier Verseilelemente 1 werden sowohl in den Führungen 9 als auch im Verseilkopf 4 und gegebenenfalls auch in der Einrichtung 7 bevorzugt von Führungsrollen 2, 3 gebildet.

Zusammenfassend kann ein Ausführungsbeispiel der Erfindung wie folgt dargestellt werden:

Ein Verfahren zum SZ-Verseilen kreissektorförmiger, elektrischer Adern (Verseilelemente) 1 zu einem runden Kabel arbeitet mit einem in abwechselnder Drehrichtung angetriebenen Verseilkopf (Verseilscheibe) 4 und mit stationären Führungen 9 für die einzelnen Adern 1, welche die Adern 1, ebenso wie im Verseilkopf 4, drehfest umfassen. Der Abstand L zwischen den stationären Führungen 9 und dem Verseilkopf 4 beträgt dabei ein geradzahliges Vielfaches des Abstandes zweier Drallwechselstellen am fertigen Verseilverband. Dadurch ist gewährleistet, daß auch steife, unelastische sektorförmige Adern, die bereits vor dem Einlaufen in den Verseilkopf 4 bleibend plastisch um ihre eigene Achse verdreht wurden, wieder in der richtigen Winkellage in die profilierten Führungen des Verseilkopfes 4 einlaufen.

## Patentansprüche

1. Verfahren zum Herstellen einer Kabelverseilung mit wechselnder Schlagrichtung aus Verseilelementen (1) mit kreissektorförmiger Querschnittsform, mit einem in wechselnder Drehrichtung angetriebenen Verseilkopf (4), der zum Aufbringen der Verdrehkräfte für die einzelnen Verseilelemente an deren Querschnittsform angepaßte Führungen (2, 3) aufweist, und mit einem in Arbeitsrichtung vor dem Verseilkopf (4) angeordneten, gestreckten Drallspeicher, der eine große Anzahl von Schlägen einer Drehrichtung der Verseilelemente (1) speichert, wobei die Verseilelemente (1) über ihre Elastizitätsgrenze verformt werden, **dadurch gekennzeichnet, daß** die vor dem Drallspeicher angeordneten, stationären Führungen (9) für die Verseilelemente (1) ebenfalls an deren kreissektorförmige Querschnittsform angepaßte, kreissektorförmige Führungen (2, 3) zum Aufbringen eines Drehmomentes auf die Verseilelemente (1) haben, wobei die stationären Führungen (9) die verseilelemente (1) bereits in die dem Verseilverband entsprechende Winkellage bringen und wobei der Abstand (L) zwischen dem Verseilkopf (4) und den stationären Führungen (9) einem geradzahligen Vielfachen innerhalb einer Toleranz von 20% des Abstandes der Wendestellen der Schlagrichtung am fertigen Verseilverband entspricht.

2. Verfahren nach Anspruch 1, **dadurch gekennzeichnet, daß** der Abstand (L) zwischen dem Verseilkopf (4) und der stationären Führung (9) mit den sektorförmigen Führungen (2, 3) größer ist, als die Länge des Drallspeichers für die Umschlingung der Verseilelemente (1).

3. Verfahren nach Anspruch 1 oder 2, **dadurch gekennzeichnet, daß** die Verdrehung der sektorförmigen Verseilelemente (1) um ihre eigene Achse knapp vor dem Verseilkopf (4) - relativ zu dessen profilierten Führungen (2, 3) - gemessen (7) wird, und die Winkelabweichung zur Korrektur der Schlaglänge herangezogen wird.

## Claims

1. Method for manufacturing a twisted cable formation with alternating direction of lay from twisting elements (1) of a circular sector-shaped cross-sectional shape, with a layplate (4) which is driven in alternating rotational directions and comprises guides (2, 3), adapted to the cross-sectional shape of the individual twisting elements, for applying the twisting forces for the latter, and with a straight twist store which is disposed before the layplate (4) in the working direction and which stores a large number of lays of a rotational direction of the twisting elements (1), wherein the twisting elements (1) are deformed beyond their elastic limit, **characterised in that** the stationary guides (9), disposed before the twist store, for the twisting elements (1) also have circular sector-shaped guides (2, 3), adapted to the circular sector-shaped cross-sectional shape of the latter, for applying a torque to the twisting elements (1), wherein the stationary guides (9) bring the twisting elements (1) into the angular position corresponding to the twisted formation, and wherein the spacing (L) between the layplate (4) and the stationary guides (9) corresponds to an even-numbered multiple within a tolerance of 20% of the spacing of the turning points of the direction of lay in the finished twisted formation.

2. Method according to Claim 1, **characterised in that** the spacing (L) between the layplate (4) and the stationary guide (9) with the sector-shaped guides (2, 3) is greater than the length of the twist store for winding around the twisting elements (1).

3. Method according to Claim 1 or 2, **characterised in that** the twist of the sector-shaped twisting elements (1) about their own axis is measured just before the layplate (4) - relative to the profiled guides (2, 3) thereof - and the angular deviation is used to correct the length of lay.

## Revendications

1. Procédé pour réaliser un câblage avec un sens de câblage alterné à partir d'éléments de câblage (1) de section en forme de secteur de cercle, comprenant une tête de câblage (4) entraînée dans le sens de rotation alterné, qui, pour fournir les forces de torsion pour les différents éléments de câblage, présente des guides (2,3) adaptés à la forme de section desdits éléments de câblage, et un accumulateur de torsion allongé, disposé avant la tête de câblage dans la direction du travail, qui accumule un grand nombre de tours d'un sens de rotation des éléments de câblage (1), lesquels étant déformés au-delà de leur limite d'élasticité, **caractérisé en ce que** les guides fixes (9) des éléments de câblage (1) disposés avant l'accumulateur de torsion ont également des guides (2,3) en forme de secteur de cercle adaptés à la forme en secteur de cercle desdits éléments de câblage et destinés à fournir un couple de rotation sur les éléments de câblage (1), les guides fixes (9) amenant déjà les éléments de câblage (1) dans la position angulaire correspondant à l'assemblage de câblage et l'écart (L) entre la tête de câblage (4) et les guides fixes (9) correspondant à un multiple pair à l'intérieur d'une tolérance de 20% de l'écart entre les points d'inversion du sens de câblage sur l'assemblage de câblage terminé.

2. Procédé selon la revendication 1, **caractérisé en ce que** l'écart (L) entre la tête de câblage (4) et le point fixe (9) avec les guides en forme de secteur de cercle (2,3) est plus grand que la longueur de l'accumulateur de torsion pour l'enroulement des éléments de câblage (1).

3. Procédé selon la revendication 1 ou 2, **caractérisé en ce que** la torsion des éléments de câblage en forme de secteur (1) autour de leur propre axe et mesurée (7) juste avant la tête de câblage, relativement au guide profilé (2,3) de celle-ci, et l'écart d'angle est utilisé pour corriger la longueur du pas.
